# EUROPÄISCHE PATENTSCHRIFT

(11) **EP 4 256 542 B1**
(45) Veröffentlichungstag und Bekanntmachung des Hinweises auf die Patenterteilung: **08.10.2025**
(21) Anmeldenummer: 21801816.6
(22) Anmeldetag: 08.11.2021
(51) Int. Cl.: G08B 25/01

(54) **NOTRUF-VERFAHREN FÜR FAHRZEUG-BENUTZER UND FAHRZEUG-NOTRUFEINRICHTUNG**
EMERGENCY CALL METHOD FOR VEHICLE USERS, AND VEHICLE EMERGENCY CALL DEVICE
PROCÉDÉ D'APPEL D'URGENCE POUR UTILISATEURS DE VÉHICULE, ET DISPOSITIF D'APPEL D'URGENCE DE VÉHICULE

(30) Priorität: 02.12.2020 DE 102020215237
(43) Veröffentlichungstag der Anmeldung: 11.10.2023
(73) Patentinhaber: Robert Bosch GmbH, 70442 Stuttgart (DE)
(72) Erfinder: MOERBE, Matthias, 74360 Ilsfeld-Helfenberg (DE)
(86) Internationale Anmeldenummer: PCT/EP2021/080939
(87) Internationale Veröffentlichungsnummer: WO 2022/117284

(56) Entgegenhaltungen:
- EP-A1- 3 065 447
- EP-A1- 3 315 446
- DE-A1- 102015 218 170
- US-B2- 9 521 526

## Beschreibung

### Stand der Technik

Die Erfindung betrifft ein Notruf-Verfahren für Fahrzeug-Benutzer, ein Notruf-System zur Durchführung des Notrufverfahrens sowie eine Fahrzeug-Notrufeinrichtung.

Notrufeinrichtungen für Kraftfahrzeuge sind beispielsweise unter der englischsprachigen Bezeichnung eCall bekannt und in Neufahrzeugen mit EU-Typgenehmigung nach 31. März 2018 für Personenkraftwagen und leichte Nutzfahrzeuge als Basisausstattung verpflichtend vorgeschrieben, s. beispielsweise EU-Pressemitteilung vom 31. Juni 2013 (https://ec.europa.eu/commission/presscorner/detail/de/IP_13_534).

Das eCall-System umfasst eine fahrzeugseitige Kommunikationseinrichtung, die dazu eingerichtet ist, im Falle der Erkennung eines Unfalls des Fahrzeugs automatisch oder im Falle eines medizinischen Notfalls eines Fahrzeuginsassen auf Initiative des Benutzers eine Mobilfunkverbindung zu einer Leitzentrale herzustellen. Über die Mobilfunkverbindung wird ein sogenanntes MSD (Minimal Set of Data), umfassend Informationen zum Unfallort, zur Art der Auslösung und zum Fahrzeug, darunter Fahrzeugart und Anzahl der Insassen, übertragen. Seitens der Leitstelle können darauf adäquate Hilfsmaßnahmen, darunter die Entsendung eines Rettungsdienstes zum Unfallort bzw. Aufenthaltsort des Fahrzeugs eingeleitet werden. Daneben kann im Rahmen der Mobilfunkverbindung auch eine Sprachverbindung zwischen Fahrzeug-Benutzer und Leitstelle hergestellt werden, so dass dem Fahrzeugbenutzer zusätzliche gesprochene Hilfe-Anleitungen gegeben werden können.

Im Falle von Fahrzeugen, welche über keine geschlossene Kabine für einen Fahrzeugführer verfügen, also insbesondere Zweirädern, umfassend Fahrräder und Krafträder, besteht hinsichtlich der Sprachverbindung die Erschwernis, dass ein Fahrzeugführer entweder infolge Vorschrift bei Krafträdern regelmäßig oder aus Selbstschutz-Interesse im Falle von Fahrrädern mit oder ohne motorische Unterstützung freiwillig einen Schutzhelm trägt. Zudem sind fahrzeugseitig eine Aufnahme von Sprache seitens des Fahrzeugs-Benutzers ebenso wie eine Widergabe von gesprochenen Hilfe-Anleitungen durch Umgebungsgeräusche beeinträchtigt. Somit ist eine verbale Verständigung zwischen Fahrzeug-Benutzer und Leitstelle erschwert.

Aus der EP 3 315 446 A1 ist ein Notruf-Verfahren und -System für Fahrstühle bekannt, bei dem im Bedarfsfall eine Kommunikationsverbindung zwischen dem Fahrstuhl und einer Zentralen hergestellt werden kann, wobei seitens der Zentralen eine Hilfsinformation erzeugt und an den Fahrstuhl übermittelt wird, wobei die Hilfsinformation auf einer Anzeige im Fahrstuhl in Textform dargestellt wird.

### Vorteile der Erfindung

Die Erfindung mit den Merkmalen der unabhängigen Patentansprüche verbessert ein Notruf-Verfahren für Fahrzeug-Benutzer und eine Fahrzeug-Notrufeinrichtung dahingehend, dass die Vermittlung von Hilfe-Stellungen durch die Leitzentrale auf Seiten des Fahrzeugs bzw. an den einen Notruf absetzenden Fahrzeug-Benutzer erleichtert, insbesondere deren Verständlichkeit und Wahrnehmung durch den Fahrzeug-Benutzer verbessert wird. Die Begriffe Fahrzeug-Notrufeinrichtung und die Abkürzung Notrufeinrichtung werden im Zusammenhang mit der vorliegenden Erfindung synonym verwendet.

Dazu wird ein Notruf-Verfahren für Fahrzeug-Benutzer nach Anspruch 1 vorgeschlagen.

Die verbesserte Vermittlung der auf Seiten der Leitzentrale erzeugten Hilfs-Anleitung auf Seiten des Fahrzeugs bzw. an den Fahrzeug-Benutzer oder eine dem Fahrzeug-Benutzer helfende Person wird somit dadurch erreicht, dass die gesprochene Hilfe-Anleitung in eine textuelle Hilfe-Information, also eine Hilfe-Information in Textform umgewandelt wird, welche sodann auf einer fahrzeugseitigen Anzeigeeinrichtung angezeigt werden kann. Weiterhin kann neben der Anzeige der textuellen Hilfe-Information zusätzlich die gesprochene Hilfe-Anleitung über einen fahrzeugseitigen bzw. notrufeinrichtungsseitigen Lautsprecher wiedergegeben werden.

Vorteilhaft kann ergänzend vorgesehen sein, dass optional auch eine Sprachnachricht des Fahrzeug-Benutzers erfasst bzw. aufgenommen und zusätzlich zu oder im Rahmen der Notruf-Nachricht über die Kommunikationsverbindung an die Leitzentrale übermittelt wird. Im Rahmen der Notruf-Nachricht bedeutet dabei, dass die Sprachnachricht aufgezeichnet und als Teil der Notruf-Nachricht oder beispielsweise als ergänzendes Datenpaket zu der Notruf-Nachricht an die Leitstelle übermittelt wird. Zusätzlich zu der Notruf-Nachricht umfasst die Möglichkeit, eine Sprechverbindung zwischen Notrufeinrichtung und Leitstelle oder auf Initiative der Leitstelle in Reaktion auf die empfangene Notruf-Nachricht zwischen Leitstelle und Notrufeinrichtung herzustellen, sodass der Fahrzeug-Benutzer verbal mit der Leitstelle kommunizieren kann. Weiterhin kann nach Herstellen einer Sprechverbindung auch eine dem Fahrzeug-Benutzer helfende Person direkt verbal mit der Leitzentrale kommunizieren.

Es ist dabei vorgesehen, dass im Rahmen der Notruf-Nachricht eine Fahrzeugtyp-Information an die Leitzentrale übermittelt wird. Daraus kann seitens der Leitstelle der Typ des betroffenen Fahrzeugs ermittelt und das weitere Verfahren entsprechend angepasst werden. Im Falle eines Zweirads als betroffenes Fahrzeug kann beispielsweise die gesprochene Hilfe-Anleitung dahingehend angepasst werden, dass diese durch einen Sprache-in-Text-Wandler, bzw. eher bekannt unter dem englischsprachigen Begriff "Speech-to-Text"- Wandler, zuverlässig und ohne Missverständnisse umgewandelt werden kann. Dazu trägt beispielsweise eine einfache Sprache mit kurzen Sätzen und allgemein geläufigem Vokabular bei.

Weiterhin kann vorteilhaft vorgesehen sein, dass das Wandeln der gesprochenen Hilfe-Anleitung in eine textuelle Hilfe-Information durch die Leitzentrale vorgenommen wird. So erfordert eine Speech-to-Text-Wandlung nach aktuellem Stand der Technik nicht vernachlässigbare Rechner-Ressourcen, die in einer Leitstelle leichter vorzuhalten und zu betreiben ist, als in oder an einem Fahrzeug. Zudem wäre die Speech-to-Text-Wandlung bzw. die zugehörige Rechner- und Software-Infrastruktur in der Leitzentrale nur einmalig oder evtl. für mehrere Sprechplätze mehrfach vorzuhalten, während bei fahrzeugseitiger Wandlung die Infrastruktur in oder an jedem einzelnen Fahrzeug zur Verfügung stehen müsste. Letztere Möglichkeit wäre ersichtlich deutlich teurer.

Dabei ist vorgesehen, dass das Wandeln der gesprochenen Hilfe-Anleitung in die textuelle Hilfe-Information durch die Leitzentrale jedenfalls dann vorgenommen wird, wenn die an die Leitzentrale übermittelte Fahrzeugtyp-Information ein Kraftrad oder Zweirad anzeigt. Demgegenüber kann beispielsweise im Falle eines Pkw oder Lkw die gesprochene Hilfe-Information weiterhin über eine Sprechverbindung akustisch im Fahrzeug wiedergegeben werden.

In vorteilhafter Weiterbildung kann zudem vorgesehen sein, dass die Hilfe-Information in eine vom Fahrzeug-Benutzer wählbare Sprache übersetzt wird und die textuelle Hilfe-Information nach Übersetzung in der gewählten Sprache auf der Anzeigeeinrichtung dargestellt wird. Die Übersetzung kann dabei wiederum auf Seiten der Leitzentrale oder durch die fahrzeugseitige Notrufeinrichtung vorgenommen werden. Für eine Übersetzung durch die Leitzentrale ist es erforderlich, dieser mitzuteilen, in welcher Sprache die Hilfe-Information dem Fahrzeug-Benutzer zur Verfügung gestellt werden soll. Die Sprache kann dazu seitens des Fahrzeug-Benutzers an der Notrufeinrichtung und einer damit verbundenen Bedienschnittstelle vorgewählt und diese Vorauswahl beispielsweise im Rahmen der Notruf-Nachricht an die Leitstelle übermittelt werden. Für eine fahrzeugseitige Übersetzung kann die Zielsprache ebenfalls durch den Benutzer vorgewählt werden, eine Übermittlung der Sprachwahl an die Leitstelle ist dann ersichtlich nicht erforderlich.

Weiterhin wird eine Fahrzeug-Notrufeinrichtung nach Anspruch 4 vorgeschlagen.

### Zeichnungen

Ausführungsbeispiele der Erfindung sind in den Figuren dargestellt und werden nachfolgend näher erläutert. Gleiche Bezugszeichen in den Figuren bezeichnen gleiche oder gleichwirkende Elemente.

Es zeigen
Figur 1 ein Blockschaltbild eines Fahrzeug-Notruf-Systems mit einer vorteilhaften Ausführungsform der erfindungsgemäßen Notrufeinrichtung und einer Leitzentralen und
Figur 2 eine schematische Darstellung des Ablaufs eines vorteilhaften Ausführungsform des erfindungsgemäßen Notruf-Verfahrens.

### Beschreibung der Ausführungsbeispiele

In Figur 1 ist ein Fahrzeug-Notruf-System schematisch dargestellt, welches dazu ausgelegt und eingerichtet ist, das erfindungsgemäße Notruf-Verfahren durchzuführen.

Das Notrufsystem 1 umfasst eine Notrufeinrichtung 10, welche über eine mittels eines Mobilfunknetzes 30 darstellbare Mobilfunkverbindung 31 mit einer Leitzentrale 20 verbindbar ist. Die Notrufeinrichtung 10 ist zur Verwendung beim Betrieb eines Fahrzeugs, insbesondere eines Fahrzeugs, welches über keine geschlossene Kabine für den Fahrzeugführer oder die Fahrzeuginsassen verfügt, vorgesehen und ausgebildet und wird daher auch als fahrzeugseitige Notrufeinrichtung 10 oder als Fahrzeug-Notrufeinrichtung 10 bezeichnet. Fahrzeuge in diesem Sinn sind insbesondere zwei- oder mehrrädrige Krafträder, also beispielsweise Motorräder oder offene Geländefahrzeuge, sogenannte "Quads", daneben Fahrräder mit motorischem Hilfsantrieb oder rein muskelgetriebene Fahrräder. Der Begriff Fahrrad umfasst hier neben klassischen Fahrrädern auch Liegeräder oder verschalte Varianten mit zwei oder mehr Rädern.

Bei dem in Figur 1 dargestellten Ausführungsbeispiel ist die Notrufeinrichtung 10 in oder an einem Motorrad 15 als einem möglichen Beispiel für ein Fahrzeug fest verbaut.

Die Notrufeinrichtung 10 verfügt über einen Zugang zu einer Unfallerkennungseinheit 18. Dies bedeutet, dass die Unfallerkennungseinheit 18 Bestandteil der Notrufeinrichtung ist oder dass die Notrufeinrichtung 10 auf eine Unfallerkennungseinheit 18 zugreift, welche im oder am Fahrzeug installiert 15 ist. Die Unfallerkennungseinheit 18 wertet von Sensoren zur Verfügung gestellte Sensorinforationen aus, um gegebenenfalls eine Information über einen Unfall des Fahrzeugs 15, also eine Unfall-Information, und vorzugsweise auch über eine Art des Unfalls des Fahrzeugs 15 zu erzeugen.

Die Sensoren können beispielsweise Beschleunigungs- und/oder Drehratensensoren sein, wobei für den Fall, dass deren Messwerte für Beschleunigungen oder Drehraten vorgegebene Grenzwerte, welche jenseits für einen gewöhnlichen Betrieb des Fahrzeugs typischen Messwerten liegen, auf einen Unfall des Fahrzeugs 15 geschlossen werden kann. Beispielsweise lassen abrupte Verzögerungen oder abrupte Kipp-Winkel-Veränderungen, daneben Drehungen um eine Fahrzeuglängsachse über einen bestimmten Winkel von beispielsweise 90 Grad hinaus, auf einen Unfall schließen.

Daneben verfügt die Notrufeinrichtung 10 auch über einen Zugang zu einer Bedieneinheit 17, über die ein Fahrzeug-Benutzer Bediensignale erzeugen kann. Im Zusammenhang mit der vorliegenden Erfindung ist die Bedieneinheit dazu eingerichtet, eine Notfall-Information zu erzeugen. Die Bedieneinheit 17 kann Bestandteil einer ohnehin vorhandenen Fahrzeug-Bedieneinheit sein, beispielsweise eine Notfalltaste an der Schaltereinheit am Motorrad-Lenker oder am Motorrad-Cockpit. Die Bedieneinheit 17 kann aber auch integraler Bestandteil der Notrufeinrichtung 10 sein.

Die Notrufeinrichtung 10 verfügt ferner über eine Kommunikationseinheit 12. Die Kommunikationseinheit 12 ist dazu ausgebildet, auf eine Notrufanforderung hin eine Kommunikationsverbindung 31 zwischen der fahrzeugseitigen Notrufeinrichtung 10 und einer Leitzentrale 20 herzustellen. Dabei ist vorgesehen, dass die Kommunikationsverbindung 31 zwischen fahrzeugseitiger Notruf- bzw. Notrufeinrichtung 10 und Leitzentrale 20 in an sich bekannter Weise gemäß dem in der Beschreibungseinleitung erwähnten eCall-System mittels eines Mobilfunknetzes 30 hergestellt wird. Als die Kommunikationsverbindung auslösende Notrufanforderung dient in ebenfalls vom eCall-System an sich bekannter Weise eine durch die Unfallerkennungseinheit 18 erzeugte Unfall-Information und/oder eine mittels der Bedieneinheit 17 vom Fahrzeug-Benutzer eingegebene Notfall-Information.

Die Kommunikationseinheit 10 ist dazu ausgebildet, nach Herstellung der Kommunikationsverbindung 31 zur Leitzentrale 20 eine Notruf-Nachricht 32 über die Kommunikationsverbindung 31 an die Leitzentrale 20 zu übermitteln. Dabei ist in bevorzugter Ausgestaltung vorgesehen, dass analog oder gemäß eCall-System das oder ein MSD (Minimal Set of Data), also Informationen zum Unfallort, zur Art der Auslösung und zum Fahrzeug, darunter Fahrzeugart und Anzahl der Insassen, an die Leitzentrale 20 übermittelt werden. Weiterhin ist die Kommunikationseinheit 10 in bevorzugter Ausgestaltung dazu eingerichtet, eine über ein fahrzeugseitiges Mikrofon 13 erfasste Sprachnachricht des Fahrzeug-Benutzers zusätzlich zu oder im Rahmen der Notruf-Nachricht über die Kommunikationsverbindung 31 an die Leitzentrale 20 zu übermitteln. Das Mikrofon 13 kann dabei wiederum Bestandteil des Fahrzeugs 15 und mit der Notrufeinrichtung 10 verbunden sein. Alternativ kann das Mikrofon 13 auch Bestandteil der Notrufeinrichtung 10 sein.

Weiterhin ist fahrzeugseitig eine Anzeigeeinrichtung 14 vorgesehen, die im Zusammenhang mit der vorliegenden Erfindung dazu eingerichtet ist, eine textuelle Hilfe-Information, also eine Hilfe-Information in Textform darzustellen. Die Anzeigeeinrichtung 14 kann vorzugsweise Bestandteil der Fahrzeugausstattung sein, beispielsweise ein Display innerhalb einer Instrumententafel des Fahrzeugs 15. Die Anzeigeeinrichtung kann aber auch integraler Bestandteil der Notrufeinrichtung 10 sein. Dabei ist vorgesehen, dass in Reaktion auf die von Notrufeinrichtung 10 an die Leitzentrale 20 übermittelten Notruf-Nachricht auf Seiten der Leitzentrale eine Hilfe-Nachricht auf Grundlage einer gesprochenen Hilfe-Anleitung erzeugt und über die Kommunikationsverbindung 31 an die Kommunikationseinheit 12 und damit die Notrufeinrichtung 10 übermittelt wird. Um nun die Wahrnehmung bzw. das Verständnis der Inhalte der durch die Leitzentrale erzeugten Hilfeanleitung für den Fahrzeugbenutzer zur erleichtern, ist erfindungsgemäß vorgesehen, dass die gesprochene Hilfe-Anleitung mittels einem Sprache-zu-Text-Konvertierungsmodul, auch als Speech-to-Text bekannt, in eine Hilfe-Information in Textform konvertiert wird. Solche Sprache-zu-Text-Konvertierungen sind beispielsweise von Diktatsoftware oder sprachgesteuerte Assistenzsysteme für Fahrzeuge oder Rechner oder Mobiltelefone an sich bekannt.

In einer möglichen Ausprägung ist dabei vorgesehen, dass die Sprache-zu-Text-Wandlung der in der Leitzentrale 20 erzeugten gesprochenen Hilfe-Anleitung bereits in der Leitzentrale 20 erfolgt und somit die an die Notrufeinrichtung 10 übermittelte Hilfe-Nachricht bereits eine Hilfe-Information in Textform umfasst, welche unmittelbar auf der Anzeigeeinrichtung 14 des Fahrzeugs 15 angezeigt werden kann.

In einer weiteren möglichen Ausprägung kann vorgesehen, dass die Sprache-zu-Text-Wandlung der in der Leitzentrale 20 erzeugten gesprochenen Hilfe-Anleitung erst fahrzeugseitig in einem von der Notrufeinrichtung 10 umfassten Sprache-zu-Text-Konvertierungsmodul 11 erfolgt.

In der hier beschriebenen bevorzugten Ausführungsform der Erfindung ist weiterhin ein Übersetzungsmodul 16 vorgesehen, welches dazu eingerichtet ist, die in Textform überführte Hilfe-Anleitung, also die Hilfe-Information in eine vorgegebene Sprache zu übersetzen, so dass die Textuelle Hilfe-Information in dieser vorgegebenen Sprache auf der Anzeigeeinrichtung 14 dargestellt wird. Die Sprache kann dabei insbesondere vom Fahrzeug-Benutzer ausgewählt werden bzw. vorausgewählt worden sein.

Die Notrufeinrichtung 10 kann in Form einer fest im oder am Fahrzeug 15 verbauten bzw. installierten Einrichtung umgesetzt sein. In diesem Fall können einzelne oder mehrere Funktionsblöcke der Notrufeinrichtung 10 auch für andere Zwecke bereits vorhandene Bestandteile des Fahrzeugs 15 sein. Im Beispiel des Motorrades als Fahrzeug 15 kann insbesondere beispielsweise die Eingabeeinrichtung 17 und/oder die Anzeigeeinrichtung 14 Bestandteil/e des Fahrzeugs 15 sein. Ebenso kann etwa auch ein Freisprechmikrofon fest am Motorrad 15 verbaut sein. Dies erleichtert es beispielsweise einer einem verunfallten Motorradfahrer zu Hilfe kommenden Person, mit der Leitzentrale 20 über eine im Rahmen der Kommunikationsverbindung 31 bestehende Mobilfunk-Sprechverbindung zu kommunizieren, um geeignete Hilfemaßnahmen zu erfragen. Für diesen Zweck ist fahrzeugseitig vorzugsweise auch ein Lautsprecher vorgesehen.

Die Notrufeinrichtung 10 kann auch lösbar mit dem Fahrzeug verbunden ausgebildet sein. Beispielsweise kann am Fahrzeug 15 eine Halterung vorgesehen sein, in der die Notrufeinrichtung 10 bei Bedarf eingesetzt und gehalten werden kann. Weiterhin kann die Notrufeinrichtung 10 auch beispielsweise lediglich vom Fahrzeugführer, beispielsweise in einer Tasche mitgeführt werden.

Insbesondere kann die Notrufeinrichtung 10 beispielsweise als Mobiltelefon oder Smartphone mit zur Umsetzung des Verfahrens geeigneter Software bzw. Software-Applikation, kurz App, ausgebildet sein, welches bei Fahrt mit dem Fahrzeug 15 mittels einer Halterung an dem Fahrzeug gehalten oder vom Fahrzeug-Benutzer mitgeführt werden kann. Sämtliche der zuvor beschriebenen Funktionsblöcke des Notrufeinrichtung 10 können dabei durch das Smartphone abgebildet sein, nämlich insbesondere die Unfallerkennungseinheit 18, welche als Softwaremodul ausgebildet ist und auf Sensoren des Smartphones zugreift, die Eingabeeinrichtung 17 in Form von Bedienelementen des Smartphones, in von Smartphones an sich bekannter Weise die Kommunikationseinheit 12 zur Herstellung der Kommunikationsverbindung, das Mikrofon 13 der nicht dargestellte Lautsprecher und die Anzeigeeinrichtung 14 sowie gegebenenfalls das Sprache-zu-Text-Konvertierungsmodul 11 und das Übersetzungsmodul 16 jeweils als Software-Module der Software-Applikation.

Neben einer vollständigen Integration als fahrzeugseitige Notrufeinrichtung 10 oder als eigenständige Notrufeinrichtung beispielsweise in Form des Smartphones kann die Notrufeinrichtung 10 auch Als Kombination von fahrzeugseitigen Funktionsmodulen und davon fahrzeug-unabhängigen Funktionsmodulen, also beispielsweise in Form eines Smartphones mit Software-Applikation, welche auf fahrzeugseitige Installationen wie Unfallerkennung 18 und/oder Mikrofon 13 und/oder Lautsprecher und/oder Anzeigeeinrichtung 14 zugreift, während die weiteren Funktionsblöcke, wie insbesondere Kommunikationseinheit 12, gegebenenfalls Sprache-zu-Text-Konvertierung 11 sowie Übersetzung 16 durch das Smartphone selbst abgebildet sind. Andere Misch-Formen sind ebenso möglich.

Die Leitzentrale 20 umfasst eine nicht dargestellte weitere Kommunikationseinheit, welche dazu eingerichtet ist, eine von der fahrzeugseitigen Notruf-Einrichtung 10 bzw. der fahrzeugseitigen Notrufeinrichtung 10 abgesetzte Notruf-Nachricht 31 über ein mittels des Mobilfunknetz 30 hergestellten Kommunikationsverbindung 31 zu erhalten und in Reaktion darauf eine Hilfe-Nachricht 32 über die Kommunikationsverbindung 31 an die Notrufeinrichtung 10 zu versenden.

Die Leitzentrale 20 verfügt dabei die aus dem eCall-System bekannte Ausstattung und Einrichtungen.

Vorliegend ist vorgesehen, dass ein Mitarbeiter 21 der Leitzentrale 20 den von der Notrufeinrichtung 10 und damit dem Benutzer des Fahrzeugs 15 erhaltenen Notruf-Nachricht auswertet und bearbeitet. Dies beinhaltet hier insbesondere, dass der Mitarbeiter 21 der Leitzentrale eine Hilfe-Anleitung spricht, welche über ein weiteres Mikrofon 22 seitens der Leitzentrale 20 aufgenommen wird und als Grundlage für die von der Leitzentrale 20 an die Notrufeinrichtung 10 gesendete Hilfe-Nachricht dient.

Figur 2 skizziert den Ablauf des erfindungsgemäßen Notruf-Verfahrens.

Das Verfahren startet mit der Feststellung eines Unfalls des Fahrzeugs, hier den Motorrades 15, durch die Unfallerkennungseinheit 18 oder durch einen vom Fahrzeugbenutzer initiierten Notruf durch Betätigen beispielsweise einer Notruftaste an der Eingabeeinrichtung 17 der Notrufeinrichtung 10 (Schritt 110).

Nach Initiierung des Notrufs wählt die Kommunikationseinheit 12 der Notrufeinrichtung 10 die Leitzentrale 20 an worauf zwischen der fahrzeugseitigen Notrufeinrichtung 10 und der Leitzentrale eine Kommunikationsverbindung 31 über das Mobilfunknetz 30 hergestellt wird (Schritt 120). Im hier beschriebenen Ausführungsbeispiel wird davon ausgegangen, dass die Leitzentrale 20 durch eine an sich bekannter Leitzentrale des eCall-Systems gebildet ist. Es sind grundsätzlich aber auch andere Ansätze, wie beispielsweise eine spezielle Leitzentrale für bestimmte Fahrzeugarten, wie hier Motorräder oder allgemeiner Krafträder, Hersteller-spezifische Leitzentralen oder auch Leitzentralen bestimmter Dienstleistungs-Anbieter.

Sobald die Kommunikationsverbindung 31 hergestellt ist, wird in Schritt 130 ein Datensatz, in der hier bevorzugten Ausführungsform gemäß dem eCall-MSD (Minimal Data Set), umfassend den beispielsweise mittels fahrzeugseitiger Satellitenortung bestimmten Fahrzeugstandort, die Art der Auslösung, also infolge Unfall oder benutzerinitiiert und zum Fahrzeug, darunter Fahrzeugart und Anzahl der Insassen, übertragen.

In Schritt 140 werden die von der fahrzeugseitigen Notrufeinrichtung 10 übermittelten Informationen in der Leitzentrale 20 analysiert und dort entsprechende Maßnahmen eingeleitet. Im hier vorliegenden Fall der eCall-Leitzentrale wird dabei insbesondere auch die Art des betroffenen Fahrzeugs, hier Motorrad 15 festgestellt und von anderen Fahrzeugarten abgegrenzt.

In Schritt 150 stellt ein Mitarbeiter 21 der Leitzentrale 20 eine Hilfe-Anleitung zur Verfügung, indem er geeignete Hilfestellungs-Hinweise in das weitere Mikrofon 22. Diese Hilfestellungs-Hinweise können insbesondere von der Notfallart, also Unfall und gegebenenfalls Art des Unfalls, soweit diese aus der von der Notrufeinrichtung 10 übermittelten Notruf-Nachricht 32 erkennbar ist, oder von Benutzer initiierter Notruf, abhängig sein. Weiter können diese Hilfestellungs-Hinweise auch die Aufforderung zur Angabe weiterer Details zum Notfall oder dessen Folgen, das heißt beispielsweise Unfallbeteiligte und deren Gesundheitszustand, zum Ort des Geschehens oder anderer Informationen, die für eine gezielte effektive und effiziente Hilfestellung erforderlich sind, über die Sprechverbindung über das fahrzeugseitige Mikrofon 13 sein.

Diese über das weitere Mikrofon 22 aufgenommene Hilfe-Anleitung dient als Grundlage für die in Schritt 160 von der Leitzentrale 20 über die Mobilfunkverbindung 31 an die Notrufeinrichtung 10 übermittelte Hilfe-Nachricht 33.

In einer Ausführungsform der Erfindung wird die gesprochene Hilfe-Anleitung bereits auf Seiten der Leitzentrale 20 mittels eines zweiten, Software basierten Sprache-zu-Text-Konvertierungsmoduls 23 in Textform überführt. Diese Konvertierung erfolgt erfindungsgemäß jedenfalls dann, wenn sich aus der von der Leitzentrale 10 übermittelten Notruf-Nachricht bzw. dem darin enthaltenen MSD ergibt, dass es sich bei dem betroffenen Fahrzeug 15 um ein Zweirad oder Kraftrad im eingangs genannten Sinne, also ohne geschlossene Kabine für Fahrzeugführer oder Fahrzeuginsassen handelt. Notruf-Nachrichten von sonstigen Kraftfahrzeugen können daneben gemäß eCall-Standard in gewohnter Weise behandelt werden. Auf diese Weise ist eine für Standard-eCall-Leitzentrale auch für das hier vorgeschlagene Verfahren einsetzbar.

In einer anderen Ausführungsform wird die gesprochene Hilfe-Anleitung ohne Sprache-zu-Text-Konvertierung 23 im Rahmen der Hilfe-Nachricht 33 an die fahrzeugseitige Notrufeinrichtung 10 übertragen.

Die von der Leitzentrale 20 über die Mobilfunkverbindung 31 erhaltene Hilfe-Nachricht 32 wird in Schritt 170 aufbereitet und in einem anschließenden Schritt 180 auf der Anzeigeeinrichtung 14 der fahrzeugseitigen Anzeigeeinrichtung als Text ausgegeben.

Der Schritt 170 der Aufbereitung umfasst eine Prüfung der in der Hilfe-Nachricht enthaltenen Hilfestellungs-Information darauf hin, in welchem Format, nämlich in gesprochener Sprache oder in Textform, diese in der Hilfe-Nachricht enthalten ist. Sofern die Hilfestellungs-Information in Form einer gesprochenen Hilfe-Anleitung vorliegt, wird diese mittels des Sprache-zu-Text-Konvertierungsmoduls 11 der Notrufeinrichtung in eine Hilfe-Information in Textform umgewandelt.

Weiterhin wird in Schritt 170 geprüft, ob die in der Hilfe-Nachricht 33 enthaltene Hilfestellungs-Information in einer vom Fahrzeug-Benutzer gewünschten bzw. voreingestellten Sprache, beispielsweise seiner Muttersprache, vorliegt. Sofern dies nicht der Fall ist, wird die in der erhaltenen Hilfe-Nachricht 33 enthaltene textuelle Hilfe-Information oder die aus der in der Hilfe-Nachricht 33 enthaltenen gesprochenen Hilfe-Anleitung durch die Sprache-zu-Text-Konvertierung gewonnene textuelle Hilfe-Information mittels des Übersetzungsmoduls 16 in die gewünschte bzw. vom Fahrzeug-Benutzer voreingestellte Sprache übersetzt und sodann in Schritt 180 auf der fahrzeugseitigen Anzeigeeinrichtung 14 in Textform dargestellt.

Neben der Hilfe-Information Darstellung auf der Anzeigeeinrichtung 14 kann auch eine bidirektionale Sprachverbindung zwischen der fahrzeugseitigen Notrufeinrichtung 10 und der Leitzentrale 20 bzw. dem dortigen Mitarbeiter 21 bestehen oder hergestellt werden, um weitergehende Informationen auszutauschen.

In an sich vom eCall-System bekannter Weise können seitens der Leitzentrale 20, vorzugsweise aber nicht notwendig ausschließlich, in Abhängigkeit der von der Fahrzeug-Notrufeinrichtung 10 an die Leitzentrale 20 übermittelten Notruf-Nachricht weitergehende Maßnahmen, wie insbesondere die Entsendung von Polizei, Feuerwehr und/oder eines Rettungsdienstes an den Unfallort, eingeleitet werden.

## Patentansprüche

1. Notruf-Verfahren für Fahrzeug-Benutzer umfassend die Schritte
- Herstellen einer Kommunikationsverbindung (31) zwischen einer fahrzeugseitigen Notrufeinrichtung (10) und einer Leitzentrale (20) durch die Notrufeinrichtung (10),
- Senden einer Notruf-Nachricht (32) durch die Notrufeinrichtung (10) über die Kommunikationsverbindung (31) an die Leitzentrale (20),
- Übermitteln einer Fahrzeugtyp-Information im Rahmen der Notruf-Nachricht (32) an die Leitzentrale (20),
- Aufnehmen einer gesprochenen Hilfe-Anleitung auf Seiten der Leitzentrale (20),
- Übermitteln einer Hilfe-Nachricht (33) auf Grundlage der gesprochenen Hilfe-Anleitung von der Leitzentrale (20) über die Kommunikationsverbindung (31) an die fahrzeugseitige Notrufeinrichtung (10)
- Wandeln der gesprochenen Hilfe-Anleitung in eine textuelle Hilfe-Information durch die Leitzentrale (20) dann, wenn die an die Leitzentrale (20) übermittelte Fahrzeugtyp-Information ein Kraftrad oder Zweirad anzeigt.
- Darstellen der textuellen Hilfe-Information auf einer fahrzeugseitigen Anzeigeeinrichtung (14).

2. Notruf-Verfahren nach Anspruch 1, **dadurch gekennzeichnet, dass** eine Sprachnachricht des Fahrzeug-Benutzers aufgenommen und zusätzlich zu oder im Rahmen der Notruf-Nachricht (32) über die Kommunikationsverbindung (31) an die Leitzentrale (20) übermittelt wird.

3. Notruf-Verfahren nach einem der vorhergehenden Ansprüche, **dadurch gekennzeichnet, dass** die Hilfe-Information in eine vom Fahrzeug-Benutzer wählbare Sprache übersetzt wird und die textuelle Hilfe-Information nach Übersetzung in der gewählten Sprache auf der Anzeigeeinrichtung (14) dargestellt wird.

4. Notruf-System zur Durchführung des Notruf-Verfahrens nach einem der vorhergehenden Ansprüche, umfassend
a) eine Fahrzeug-Notrufeinrichtung (10), welche eingerichtet ist
- zum Herstellen einer Kommunikationsverbindung (31) zu einer Leitzentralen (20),
- zum Erzeugen und Versenden einer Notruf-Nachricht (32) über die Kommunikationsverbindung (33) an die Leitzentrale (20),
- zum Übermitteln einer Fahrzeugtyp-Information im Rahmen der Notruf-Nachricht (32) an die Leitzentrale (20), sowie
- zum Empfangen einer von der Leitzentrale (20) auf Grundlage einer gesprochenen Hilfe-Anleitung erzeugten Hilfe-Nachricht (33) über die Kommunikationsverbindung (31) und
- zum Darstellen einer aus der gesprochenen Hilfe-Anleitung erzeugten textuellen Hilfe-Information auf einer fahrzeugseitigen Anzeigeeinrichtung (14), und
b) eine Leitzentrale (20), welche eingerichtet ist,
- zum Aufnehmen einer gesprochenen Hilfe-Anleitung auf Seiten der Leitzentrale (20),
- zum Übermitteln einer Hilfe-Nachricht (33) auf Grundlage der gesprochenen Hilfe-Anleitung über die Kommunikationsverbindung (31) an die fahrzeugseitige Notrufeinrichtung (10) und
- zum Wandeln der gesprochenen Hilfe-Anleitung in eine textuelle Hilfe-Information durch die Leitzentrale (20) dann, wenn die an die Leitzentrale (20) übermittelte Fahrzeugtyp-Information ein Kraftrad oder Zweirad anzeigt.

## Claims

1. Emergency call method for vehicle users, comprising the steps of
- establishing a communication connection (31) between an on-board emergency call device (10) and a control centre (20) by means of the emergency call device (10),
- sending an emergency call message (32) to the control centre (20) by means of the emergency call device (10) via the communication connection (31),
- transmitting vehicle type information to the control centre (20) as part of the emergency call message (32),
- recording spoken help instructions on the part of the control centre (20),
- transmitting a help message (33) based on the spoken help instructions from the control centre (20) to the on-board emergency call device (10) via the communication connection (31),
- converting the spoken help instructions into textual help information by means of the control centre (20) when the vehicle type information transmitted to the control centre (20) indicates a motorcycle or a two-wheeled vehicle,
- displaying the textual help information on an on-board display device (14).

2. Emergency call method according to Claim 1, **characterized in that** a voice message of the vehicle user is recorded and is transmitted to the control centre (20) via the communication connection (31) in addition to or as part of the emergency call message (32).

3. Emergency call method according to one of the preceding claims, **characterized in that** the help information is translated into a language selectable by the vehicle user and the textual help information is displayed on the display device (14) after translation into the selected language.

4. Emergency call system for carrying out the emergency call method according to one of the preceding claims, comprising
a) a vehicle emergency call device (10) which is configured
- to establish a communication connection (31) to a control centre (20),
- to generate and send an emergency call message (32) to the control centre (20) via the communication connection (33),
- to transmit vehicle type information to the control centre (20) as part of the emergency call message (32),
and
- to receive a help message (33) generated by the control centre (20) on the basis of spoken help instructions via the communication connection (31), and
- to display textual help information generated from the spoken help instructions on an on-board display device (14),
and
b) a control centre (20) which is configured
- to record spoken help instructions on the part of the control centre (20),
- to transmit a help message (33) based on the spoken help instructions to the on-board emergency call device (10) via the communication connection (31), and
- to convert the spoken help instructions into textual help information by means of the control centre (20) when the vehicle type information transmitted to the control centre (20) indicates a motorcycle or a two-wheeled vehicle.

## Revendications

1. Procédure d'appel d'urgence pour des utilisateurs de véhicule, comprenant les étapes de
- établissement d'une liaison de communication (31) entre un dispositif d'appel d'urgence (10) côté véhicule et un centre de contrôle (20) par le dispositif d'appel d'urgence (10),
- envoi d'un message d'appel d'urgence (32) par le dispositif d'appel d'urgence (10) au centre de contrôle (20) par l'intermédiaire de la liaison de communication (31),
- transmission d'une information sur le type de véhicule dans le cadre du message d'appel d'urgence (32) au centre de contrôle (20),
- enregistrement d'un guide d'aide vocal du côté du centre de contrôle (20),
- transmission d'un message d'aide (33) sur la base du guide d'aide vocal à partir du centre de contrôle (20) au dispositif d'appel d'urgence (10) côté véhicule par l'intermédiaire de la liaison de communication (31),
- conversion du guide d'aide vocal en une information d'aide textuelle par le centre de contrôle (20) lorsque l'information sur le type de véhicule transmise au centre de contrôle (20) indique une motocyclette ou un véhicule à deux roues,
- affichage de l'information d'aide textuelle sur un dispositif d'affichage (14) côté véhicule.

2. Procédure d'appel d'urgence selon la revendication 1, **caractérisée en ce qu'**un message vocal de l'utilisateur du véhicule est enregistré et transmis en plus du message d'appel d'urgence (32) ou dans le cadre de celui-ci par l'intermédiaire de la liaison de communication (31) au centre de contrôle (20).

3. Procédure d'appel d'urgence selon l'une des revendications précédentes, **caractérisée en ce que** l'information d'aide est traduite dans une langue pouvant être choisie par l'utilisateur du véhicule et l'information d'aide textuelle est affichée après traduction dans la langue souhaitée sur le dispositif d'affichage (14).

4. Système d'appel d'urgence destiné à mettre en œuvre la procédure d'appel d'urgence selon l'une des revendications précédentes, comprenant
a) un dispositif d'appel d'urgence (10) de véhicule, qui est conçu
- pour établir une liaison de communication (31) avec un centre de contrôle (20),
- pour générer et envoyer un message d'appel d'urgence (32) au centre de contrôle (20) par l'intermédiaire de la liaison de communication (33),
- pour transmettre une information sur le type de véhicule dans le cadre du message d'appel d'urgence (32) au centre de contrôle (20),
ainsi que
- pour recevoir un message d'aide (33) généré par le centre de contrôle (20) sur la base d'un guide d'aide vocal par l'intermédiaire de la liaison de communication (31) et
- pour afficher une information d'aide textuelle générée à partir du guide d'aide vocal sur un dispositif d'affichage (14) côté véhicule,
et
b) un centre de contrôle (20) qui est conçu
- pour enregistrer un guide d'aide vocal du côté du centre de contrôle (20),
- pour transmettre un message d'aide (33) sur la base du guide d'aide vocal au dispositif d'appel d'urgence (10) côté véhicule par l'intermédiaire de la liaison de communication (31) et
- pour convertir le guide d'aide vocal en une information d'aide textuelle par le centre de contrôle (20) lorsque l'information sur le type de véhicule transmise au centrale de contrôle (20) indique une motocyclette ou un véhicule à deux roues.
